# FASCICULE DE BREVET EUROPEEN

(11) **EP 3 217 382 B1**
(45) Date de publication et mention de la délivrance du brevet: **12.08.2020**
(21) Numéro de dépôt: 17156151.7
(22) Date de dépôt: 14.02.2017
(51) Int. Cl.: G09F 9/30, G09F 15/00, G09F 11/00, G09F 19/22

(54) **FACADE DE PANNEAU D'AFFICHAGE DIGITAL, PANNEAU D'AFFICHAGE DIGITAL ET PROCEDE DE MONTAGE ASSOCIES**
FASSADE AUS EINEM DIGITALEN ANZEIGEPANEEL, ENTSPRECHENDES DIGITALES ANZEIGEPANEEL UND ENTSPRECHENDES MONTAGEVERFAHREN
FRONT OF DIGITAL DISPLAY PANEL, ASSOCIATED DIGITAL DISPLAY PANEL AND INSTALLATION METHOD

(30) Priorité: 08.03.2016 FR 1651941
(43) Date de publication de la demande: 13.09.2017
(73) Titulaire: Prismaflex International, 69610 Haute Rivoire (FR)
(72) Inventeur: DULIEU, William, 42210 MONTROND LES BAINS (FR)
(74) Mandataire: Cabinet Laurent & Charras

(56) Documents cités:
- WO-A1-2005/124432
- US-A- 5 497 573
- US-A1- 2009 015 997
- US-A1- 2011 072 697

## Description

### DOMAINE TECHNIQUE

L'invention se rattache au domaine des panneaux d'affichage, et plus précisément des panneaux d'affichages digitaux à diodes électroluminescentes.

### ART ANTERIEUR

De façon générale, les panneaux d'affichages digitaux sont appréciés pour la possibilité qu'ils offrent de permettre un changement quasi infini des images ou messages à afficher, uniquement limités à la capacité de mémorisation de l'unité centrale électronique qui équipe de tels panneaux. Ces panneaux présentent également l'avantage de pouvoir afficher des images animées, ce qui en fait un support publicitaire de plus en plus apprécié. Ces panneaux peuvent également être connectés à un serveur distant afin de modifier une campagne d'affichage, diffusée sur le panneau, rapidement et sans intervention d'un opérateur.

Ces panneaux d'affichages digitaux comportent une pluralité de diodes électroluminescentes, disposées de façon matricielle, et aptes à être éclairés individuellement en fonction de l'affichage souhaité. Diverses architectures matérielles peuvent être envisagées, et en particulier celles décrites dans le document US 5 949 581 dans lequel le panneau comporte une pluralité de modules, renfermant chacun quelques centaines de LEDS.

Les modules sont montés sur une structure porteuse de sorte à former une façade d'un panneau digital. De manière classique, la structure porteuse est montée sur une ossature rectangulaire comportant un tube inférieur, un tube supérieur et des montants latéraux. La façade est rapportée sur un cadre d'un panneau digital sur lequel sont fixés des équipements internes au panneau digital : un système de contrôle de l'affichage, des dispositifs d'alimentations des modules et des dispositifs de refroidissement des modules.

En effet, les modules comportent un ensemble de composants électroniques qui chauffent fortement et les panneaux digitaux sont souvent placés en hauteur et captes les rayons du soleil. Il s'ensuit que les dispositifs de refroidissement des modules doivent développer une puissance de refroidissement très importante pour refroidir les modules et éviter que les composants électroniques ne surchauffent et ne deviennent défectueux. Ainsi, les dispositifs de refroidissement sont lourds et volumineux et sont fixés sur le cadre du panneau digital.

Le brevet américain N° US 5,497,573 décrit un panneau d'affichage intégrant un dispositif de ventilation des afficheurs montés sur le panneau d'affichage. Le dispositif de ventilation est constitué d'un ventilateur aspirant l'air extérieur pour l'injecter dans un collecteur formé par un tube disposé sous la surface d'affichage. L'air stocké dans ce collecteur passe ensuite dans un évent pour circuler derrière les afficheurs et les refroidir. Pour finir, l'air est éjecté par une ouverture latérale ménagée sur une porte d'accès latérale. La demande de brevet américain N° US 2011/0072697 A1 décrit un panneau d'affichage semblable.

La demande de brevet américain N° US 2009/0015997 décrit un dispositif d'affichage modulaire dans lequel plusieurs afficheurs peuvent être montés sur une structure porteuse. Cette structure porteuse présente des épaulements de sorte à former un caisson pour accueillir les afficheurs. Cependant, cette demande ne décrit pas les moyens de ventilation de ces afficheurs.

En outre, on connait d'autres moyens d'affichage publicitaire utilisant des supports imprimés. Ainsi, il existe un grand nombre de panneaux déroulants comportant un caisson formé d'un cadre et d'au moins une vitre montée de manière amovible sur le cadre. Le cadre du panneau déroulant intègre une pluralité d'affiches publicitaires imprimées reliées entre elles et déplacées au cours du temps par un moteur. Les panneaux déroulants permettent ainsi de visualiser consécutivement plusieurs publicités par déplacement des affiches.

Cependant, les panneaux déroulants ne sont pas aussi performants et adaptatifs que les panneaux digitaux et il existe un besoin de remplacement des panneaux déroulants par des panneaux digitaux.

Pour ce faire, il est usuel de supprimer l'intégralité du mobilier et de le remplacer par un nouveau mobilier comportant une façade de panneau digital associée à un nouveau cadre intégrant les équipements internes d'un panneau digital : un système de contrôle de l'affichage, des dispositifs d'alimentations des modules et des dispositifs de refroidissement des modules. Cette reconfiguration des panneaux déroulants n'est pas efficace car les éléments constitutifs des panneaux déroulants, cadres et vitres etc.., ne sont pas conservés sur les panneaux digitaux.

Il s'ensuit qu'il faut démonter et évacuer les éléments anciens, puis produire, acheminer et monter le nouveau mobilier. Le faible taux de réutilisation des éléments des panneaux déroulants existants impacte négativement l'empreinte écologique et le temps de fabrication et de montage pour transformer un panneau déroulant en un panneau digital.

Le problème technique de l'invention est de trouver une alternative pour remplacer des panneaux déroulants par des panneaux digitaux en augmentant le taux de réutilisation des éléments des panneaux déroulants.

### EXPOSE DE L'INVENTION

La présente invention vise à résoudre ce problème technique en réutilisant le cadre des panneaux déroulants à l'aide d'une façade de panneau d'affichage digital adaptée à supporter les équipements classiquement montés dans le cadre d'un panneau digital : un système de contrôle de l'affichage, des dispositifs d'alimentations des modules et des dispositifs de refroidissement des modules.

A cet effet, selon un premier aspect, l'invention concerne une façade de panneau d'affichage digital selon la revendication 1. Cette façade comporte un tube inférieur, un tube supérieur et des montants latéraux configurés pour supporter une pluralité de modules munis d'un réseau matriciel de diodes électroluminescentes, ledit tube inférieur comportant :
- une paroi inférieure, une paroi supérieure, une paroi avant, et une paroi arrière présentant un épaulement de sorte qu'une surface de ladite paroi supérieure soit supérieure à une surface de ladite paroi inférieure,
- ladite surface de ladite paroi supérieure comportant :
   ∘ une première zone disposée en regard de ladite paroi latérale avant et configurée pour fixer lesdits modules, et
   ∘ une seconde zone disposée en regard de ladite paroi latérale arrière et configurée pour fixer des dispositifs de ventilation,
- une pluralité d'évents étant réalisés dans ladite paroi supérieure au niveau de la seconde zone de sorte que les dispositifs de ventilation peuvent aspirer et propulser l'air depuis ledit tube inférieur vers lesdits modules, ledit tube inférieur étant en communication aéraulique avec l'extérieur de ladite façade.

La présente invention permet d'augmenter la surface de support du tube inférieur de la façade au moyen d'une partie de la paroi supérieure, disposée au-dessus de l'épaulement, destinée à s'étendre à l'intérieur du cadre d'un panneau déroulant.

L'augmentation de la surface de support du tube inférieur permet d'améliorer la solidité de la structure de la façade et de supporter les équipements du panneau digital classiquement montés sur un cadre du panneau d'affichage digital.

En outre, les dispositifs de ventilation sont revus pour s'intégrer dans cette nouvelle architecture. Au lieu de disposer les dispositifs de ventilation derrière les modules et d'augmenter la puissance des dispositifs de ventilation lorsque l'air interne du panneau dépasse une valeur seuil. L'invention propose un circuit de refroidissement dans lequel l'air extérieur pénètre dans le tube inférieur afin d'être propulsé derrière les modules. Ce circuit de refroidissement permet de limiter la puissance et la taille des dispositifs de ventilation.

Selon un mode de réalisation, une pluralité d'évents sont réalisés dans ladite paroi latérale arrière entre ledit épaulement et ladite paroi inférieure de sorte à faire pénétrer l'air depuis l'extérieur de ladite façade dans ledit tube inférieur.

Ce mode de réalisation permet de protéger le tube inférieur de la pluie ou des éclaboussures pouvant provenir des roues des véhicules circulant proche du panneau digital lorsque celui-ci est monté sur un pied.

Selon un mode de réalisation, ladite paroi latérale arrière présente une chambre d'arrivée d'air disposée entre ledit épaulement et ladite paroi inférieure, lesdits évents de ladite paroi latérale arrière étant réalisés de part et d'autre de ladite chambre d'arrivée d'air. Ce mode de réalisation permet d'améliorer la solidité de tube inférieur tout en garantissant une communication aéraulique entre l'air extérieur et le tube inférieur.

Selon un mode de réalisation, lesdits évents de ladite paroi latérale arrière sont équipés par un filtre. Ce mode de réalisation permet de limiter la présence d'humidité dans le panneau digital.

Selon un mode de réalisation, l'au moins un desdits montants latéraux comporte des évents disposés à proximité dudit tube supérieur et configurés pour extraire l'air contenu dans ledit montant latéral vers l'extérieur de ladite façade, ledit montant latéral étant en communication aéraulique avec l'air assurant le refroidissement desdits modules. Les dispositifs de ventilation mettent en surpression l'air contenu dans le panneau digital. Les évents disposés à proximité dudit tube supérieur permettent donc de conduire l'air en surpression vers l'extérieur du panneau digital. Ainsi, une trajectoire des flux d'air peut être prédéterminée dans le panneau digital en fonction de la puissance des dispositifs de ventilation et de la position des évents.

Selon un mode de réalisation, ledit tube inférieur, ledit tube supérieur et/ou lesdits montants latéraux sont réalisés à partir d'un profilé en aluminium extrudé. Ce mode de réalisation permet de limiter le poids de la façade.

Selon un mode de réalisation, ledit tube supérieur présente une charnière destinée à coopérer avec le cadre d'un panneau d'affichage digital.

Ce mode de réalisation permet de monter la façade de manière amovible par rapport à la structure restante du panneau déroulant. Le panneau digital ainsi formé peut donc être facilement entretenu en ouvrant la façade afin d'intervenir sur les équipements de la façade.

Selon un mode de réalisation, lesdits modules sont montés sur une structure porteuse comportant des montants fixés entre ledit tube inférieur et ledit tube supérieur et des traverses montées de manière amovibles entre lesdits montants, une largeur desdites traverses étant sensiblement égale à une largeur desdits modules. Ce mode de réalisation permet d'intervenir pour une maintenance avec des modules démontables en face avant. Ces modules intègrent des vis de très faible diamètre qu'il est possible de démonter par la face avant entre les diodes de sorte à extraire le module par la face avant. Cependant, il est extrêmement délicat d'intervenir sur les équipements disposés derrière les modules car la taille d'un module est souvent réduite, par exemple 30x30cm. Il s'ensuit une accessibilité réduite aux armoires électrique et autres composants situés à l'arrière de la dite grille ce qui complique les interventions de maintenance.

Ce mode de réalisation permet de démonter les barreaux horizontaux de la grille (structure porteuse des modules) afin de faciliter les mouvements d'un opérateur pour agir en face avant sur les équipements positionnés derrière les modules.

Selon un second mode de réalisation, l'invention concerne un panneau d'affichage digital comportant :
- un cadre constitué d'une plaque inférieure, d'une plaque supérieure et de plaques latérales, et
- au moins une façade selon le premier mode de réalisation de l'invention, et dans lequel :
- une partie de ladite paroi arrière située entre l'épaulement et la paroi inférieure étant positionnée contre ladite plaque inférieure dudit cadre, et
- une partie de ladite paroi arrière située entre l'épaulement et la paroi supérieure s'étendant au-dessus de ladite plaque inférieure dudit cadre.

L'invention concerne un procédé, selon la revendication 10, de montage d'une façade selon la revendication 1 sur un panneau déroulant, le procédé comportant les étapes de :
- démontage d'une vitre dudit panneau déroulant par extraction d'un cadre soutenant ladite vitre des charnières dudit panneau déroulant,
- suppression des éléments internes du panneau déroulant,
- montage de ladite façade sur lesdites charnières dudit panneau déroulant en établissant une coopération entre lesdites charnières dudit panneau déroulant et des charnières disposées sur ledit tube supérieur ou l'un desdits montants latéraux de ladite façade,
- fermeture de ladite façade sur un cadre dudit panneau déroulant de sorte que :
   o une partie de ladite paroi arrière située entre l'épaulement et la paroi inférieure de ladite façade soit positionnée contre une plaque inférieure dudit cadre, et
   ∘ une partie de ladite paroi arrière située entre l'épaulement et la paroi supérieure de ladite façade s'étende au-dessus de ladite plaque inférieure dudit cadre.

### DESCRIPTION SOMMAIRE DES FIGURES

La manière de réaliser l'invention ainsi que les avantages qui en découlent, ressortiront bien du mode de réalisation qui suit, donné à titre indicatif mais non limitatif, à l'appui des figures annexées dans lesquelles les figures 1 et 6 représentent :
- figure 1 : une représentation schématique de face d'un panneau déroulant reconditionné en panneau d'affichage digital selon un mode de réalisation de l'invention ;
- figure 2 : une représentation schématique en perspective de la façade du panneau de la figure 1 ;
- figure 3 : une vue en coupe de côté du tube inférieur de la façade de la figure 2 ;
- figures 4 et 5 : des vues en coupe de la partie inférieure du panneau de la figure 1 ;
- figure 6 : une vue en coupe de la partie supérieur du panneau de la figure 1 ; et
- figure 7 : une vue en perspective de face de la structure porteuse des modules de la figure 1.

### DESCRIPTION DETAILLEE DE L'INVENTION

La figure 1 illustre un panneau déroulant reconditionné en panneau d'affichage digital **11** au moyen d'une façade **10** intégrant les équipements classiquement montés dans le cadre d'un panneau digital : un système de contrôle de l'affichage **20,** des dispositifs d'alimentation **19** des modules **25** et des dispositifs de refroidissement **37** des modules **25.** Le panneau d'affichage digital **11** comporte le pied **12** ainsi que le cadre **13** de l'ancien panneau déroulant. Le cadre **13** est formé par une plaque inférieure **14,** une plaque supérieure **15** et des plaques latérales **16-17** reliant les plaques inférieure **14** et supérieure **15** de sorte à former un parallélépipède ouvert de part et d'autre sur l'avant et l'arrière du panneau.

Au sens de l'invention, l'avant du panneau correspond à une première surface d'affichage destinée à diffuser une publicité. L'arrière du panneau correspond à la face du panneau opposée à la première surface d'affichage. Le bas du panneau correspond à la surface disposée vers le sol lorsque le panneau est monté et le haut du panneau correspond à la surface orientée vers le ciel lorsque le panneau est monté. Les termes haut, bas, supérieur, inférieur et latéral font référence à cette disposition du panneau.

La façade **10** est illustrée sur la figure 2 et comporte une ossature rectangulaire formée par un tube inférieur **21** et un tube supérieur **22** reliés par des montants latéraux **23-24.** Cette ossature permet de soutenir une structure porteuse **55** comportant des montants **56** et des traverses **57.** Une pluralité de modules **25,** partiellement représentés, sont montés sur la face avant de la structure porteuse **55.** Ces modules **25** intègrent un réseau matriciel de diodes électroluminescentes disposées en lignes et en colonnes sur la face avant des modules **25.**

De préférence, tel qu'illustré sur la figure 7, les montants **56** et les traverses **57** forment un quadrillage dont le pas est adapté aux dimensions des modules **25.** Ainsi, les côtés inférieur et supérieur de chaque module **25** sont fixés sur deux traverses **57** consécutives alors que les côtés latéraux sont fixés sur deux montants **56** consécutifs.

La fixation est préférentiellement effectuée de manière amovible par des vis de sorte à permettre le remplacement des modules **25** défectueux. Pour ce faire, les vis traversent classiquement la structure porteuse **55** par la face arrière pour être logées dans les modules **25.** En variante, les modules **25** peuvent être fixés par la face avant avec des vis de très faible diamètre, c'est-à-dire dont le diamètre de la tête est inférieur au pas des diodes des modules **25.**

Les montants de la structure porteuse **55** sont fixés à leurs extrémités sur le tube inférieur **21** et le tube supérieur **22** de la façade **10.** De manière classique, les traverses **56** sont également fixées à leurs extrémités sur les tubes latéraux **23-24.** En variante, afin de faciliter la maintenance des modules **25** fixés par la face avant, les traverses **57** peuvent être découpées en multiples traverses **57** dont la longueur correspond à la largeur d'un module **25.** Les traverses **57** sont montées sur la face avant entre deux montants **56** consécutifs. Il s'ensuit que chaque traverse **57** peut être démontée par la face avant lorsque les deux modules **25** qu'elle soutient sont préalablement démontés.

Sur la face arrière de la structure porteuse **55,** d'autres équipements du panneau **11** sont disposés, tels qu'un système de contrôle de l'affichage **20** et des dispositifs d'alimentation **19** des modules **25.**

Les dispositifs de refroidissement **37** des modules **25** sont disposés sur le tube inférieur **21,** illustré sur la figure 3. Pour ce faire, le tube inférieur **21** présente une forme adaptée à pénétrer à l'intérieur du cadre **13** du panneau **11.** En effet, le tube inférieur **21** présente une paroi inférieure **27** et une paroi supérieure **30** reliées par une paroi latérale avant **28** et une paroi latérale arrière **29.**

La paroi latérale arrière **29** présente un épaulement **31** de sorte que la paroi supérieure **30** pénètre dans le cadre **13** du panneau **11** alors que la paroi inférieure **27** est disposée à côté du cadre **13.** Il s'ensuit que la paroi supérieure **30** présente une surface plus importante que la surface de la paroi inférieure **27.**

Cette extension du tube inférieur **21** s'étendant à l'intérieur du cadre **13** du panneau **11** permet d'aménager deux zones distinctes sur le tube inférieur **21.** Une première zone **35,** disposée sur la face avant, est configurée pour fixer la structure porteuse **55** des modules **25** et une seconde zone **36,** disposée sur la face arrière, est configurée pour fixer les dispositifs de ventilation **37.**

Les dispositifs de ventilation **37** sont alimentés en air par l'air contenu dans le tube inférieur **21.** Pour ce faire, la paroi supérieure **30** présente des évents **46** disposés en regard de l'arrivé d'air des dispositifs de ventilation **37.** De préférence, les évents **46** sont de forme circulaire avec un diamètre adapté avec le diamètre de l'arrivé d'air des dispositifs de ventilation **37.** L'air présent dans le tube inférieur **21** est en communication aéraulique avec l'air extérieur de sorte que l'air capté par les dispositifs de ventilation **37** corresponde à l'air extérieur. Pour ce faire, une pluralité d'évents **46** sont préférentiellement réalisés dans la paroi latérale arrière **29** entre l'épaulement **31** et la paroi inférieur **27.**

De préférence, la paroi latérale arrière **29** est pourvue d'une chambre d'arrivée d'air **50** disposée entre l'épaulement **31** et la paroi inférieur **27.** Tel qu'illustré sur les figures 4 et 5, cette chambre **50** est destinée à venir s'étendre en dessous de la plaque inférieure **14** du cadre **13** du panneau **11.**

La plaque inférieure **14** du cadre **13** du panneau **11** est montée sur un tube inférieur **60** disposé sensiblement au centre du panneau **11.** L'extrémité de la plaque inférieure **14** présente un ergot **61** s'étendant dans une gorge **62** ménagée sur le dessus de la chambre **50.**

Lorsque la façade **10** est montée sur le panneau **11,** une partie supérieure **32** du tube inférieur **21** située entre l'épaulement **31** et la paroi supérieure **30** s'étend au-dessus de la plaque inférieur **14** du cadre **13** alors qu'une partie inférieure **33** du tube inférieur **21** est positionnée contre la plaque inférieure **14** du cadre **13.** De plus, la chambre **50** s'étend en dessous de la plaque inférieure **14** de sorte à capter l'air extérieur en-dessous de la plaque inférieure **14.**

L'évent **46** est réalisé de part de d'autre de cette chambre **50** de sorte que l'air extérieur est capté en dessous de la plaque inférieure **14** du cadre **13** du panneau **11.** L'évent **46** est préférentiellement de forme rectangulaire pour s'adapter à la forme longitudinal de la chambre **50.** De préférence, l'évent **46** est pourvu d'un filtre coalescent qui emmagasine l'humidité de l'air extérieur afin de limiter l'humidité de l'air dans le tube inférieur **21.**

Ainsi, l'air extérieur est acheminé vers les dispositifs de ventilation **37** selon les trajectoires **F1** et **F2** illustrées sur le figure 3. Le flux d'air est alors propulsé par les dispositifs de ventilation **37** sur la face arrière des modules **25** et sur les équipements **19-20.** L'air est ensuite extrait du panneau **11** par des évents, non représentés, disposés sur les montants latéraux **23-24** à proximité du tube supérieur **22.** De préférence, le tube inférieur **21,** le tube supérieur **22** et les montants latéraux **23-24** sont réalisés à partir d'un profilé en aluminium extrudé. Ainsi, les évents s'étendent préférentiellement de part et d'autre des montants latéraux **23-24** et sont de forme rectangulaire pour s'adapter à la forme du profilé des montants latéraux **23-24.**

Tel qu'illustré sur la figure 6, le tube supérieur **22** et les montants latéraux **23-24** de la façade présente également un épaulement **70** de sorte à pénétrer à l'intérieur du cadre **13** du panneau **11.** La plaque supérieure **15** du cadre **13** du panneau **11** est montée sur un tube supérieur **63** disposé sensiblement au centre du panneau **11.** L'extrémité de la plaque supérieure **15** présente un ergot **64** s'étendant dans une gorge **65** ménagée sur le dessous d'une partie du tube supérieur **22.**

L'ergot **64** présente une forme semi-circulaire coopérant avec une forme semi-circulaire de la gorge **65** de sorte que la façade **10** soit mobile en rotation par rapport au panneau **11.**

Ce montage de la façade **10** sur le panneau **11** est également guidé par une charnière **18** disposée sur la plaque supérieure **15** et pénétrante dans une charnière **52** du tube supérieur **22.**

En variante, la façade **10** peut est montée sur le panneau **11** de manière non amovible sans utiliser de charnière **18** ou de liaison pivot. En outre, le panneau d'affichage peut être disposé sur un mur, monté sur un pied ou simplement posé sur la plaque inférieure sans changer l'invention. Le panneau d'affichage peut également comporter une ou deux surfaces d'affichage sans changer l'invention.

L'invention permet ainsi de reconditionner un panneau déroulant en panneau d'affichage digital. Pour ce faire, il suffit de démonter une façade existante du panneau déroulant puis de supprimer les éléments internes au cadre **13.** Une façade **10** selon l'invention est alors rapportée sur le cadre **13** existant, par exemple par montage de la façade **10** sur des charnières **18** existantes.

L'invention permet de réutiliser une grande partie de la structure existante et limite ainsi les éléments à fabriquer, à acheminer, à monter et à recycler pour reconditionner un panneau déroulant en panneau digital.

## Revendications

1. Façade (10) de panneau d'affichage digital (11), ladite façade (10) comportant des dispositifs de ventilation (37), un tube inférieur (21), un tube supérieur (22) et des montants latéraux (23-24) configurés pour supporter une pluralité de modules (25) munis d'un réseau matriciel de diodes électroluminescentes, ledit tube inférieur (21) comportant :
- une paroi inférieure (27), une paroi supérieure (30), une paroi avant (28), et une paroi arrière (29) présentant un épaulement (31) de sorte qu'une surface de ladite paroi supérieure (30) soit supérieure à une surface de ladite paroi inférieure (27),
- ladite surface de ladite paroi supérieure (30) comportant :
∘ une première zone (35) disposée en regard de ladite paroi latérale avant (28) et configurée pour fixer lesdits modules (25), et
∘ une seconde zone (36) disposée en regard de ladite paroi latérale arrière (29) et sur laquelle sont fixés lesdits des dispositifs de ventilation (37) alimentés en air par l'air contenu dans le tube inférieur (21),
- une pluralité d'évents (45) étant réalisés dans ladite paroi supérieure (30) au niveau de la seconde zone (36) de sorte que les dispositifs de ventilation (37) peuvent aspirer et propulser l'air depuis ledit tube inférieur (21) vers lesdits modules (25), ledit tube inférieur (21) étant en communication aéraulique avec l'extérieur de ladite façade (10).

2. Façade selon la revendication 1, ***caractérisé* en ce qu'**une pluralité d'évents (46) sont réalisés dans ladite paroi latérale arrière (29) entre ledit épaulement (31) et ladite paroi inférieure (27) de sorte à faire pénétrer l'air depuis l'extérieur de ladite façade (10) dans ledit tube inférieur (21).

3. Façade selon la revendication 2, ***caractérisé*** en que ladite paroi latérale arrière (29) présente une chambre d'arrivée d'air (50) disposée entre ledit épaulement (31) et ladite paroi inférieure (27), lesdits évents (46) de ladite paroi latérale arrière (29) étant réalisés de part et d'autre de ladite chambre d'arrivée d'air (50).

4. Façade selon la revendication 2 ou 3, ***caractérisé*** en que lesdits évents (46) de ladite paroi latérale arrière (29) sont équipés par un filtre.

5. Façade selon l'une des revendications 1 à 4, ***caractérisé* en ce que** l'au moins un desdits montants latéraux (23-24) comporte des évents disposés à proximité dudit tube supérieur (22) et configurés pour extraire l'air contenu dans ledit montant latéral (23-24) vers l'extérieur de ladite façade (10), ledit montant latéral (23-24) étant en communication aéraulique avec l'air assurant le refroidissement desdits modules (25).

6. Façade selon l'une des revendications 1 à 5, ***caractérisé* en ce que** ledit tube inférieur (21), ledit tube supérieur (22) et/ou lesdits montants latéraux (23-24) sont réalisés à partir d'un profilé en aluminium extrudé.

7. Façade selon l'une des revendications 1 à 6, ***caractérisé* en ce que** ledit tube supérieur (22) ou l'un desdits montants latéraux (23-24) présente une charnière (52) destinées à coopérer avec des charnières (18) d'un cadre (13) d'un panneau d'affichage digital (11).

8. Façade selon l'une des revendications 1 à 7, ***caractérisé* en ce que** lesdits modules (25) sont montés sur une structure porteuse (55) comportant des montants (56) fixés entre ledit tube inférieur (21) et ledit tube supérieur (22) et des traverses (57) montées de manière amovibles entre lesdits montants (56), une largeur desdites traverses (57) étant sensiblement égale à une largeur desdits modules (25).

9. Panneau d'affichage digital (11) comportant :
- un cadre (13) constitué d'une plaque inférieure (14), d'une plaque supérieure (15) et de plaques latérales (16-17), et
- au moins une façade (10) selon l'une des revendications 1 à 8, et dans lequel
- une partie (33) de ladite paroi arrière (29) située entre l'épaulement (31) et la paroi inférieure (27) étant positionnée contre ladite plaque inférieure (14) dudit cadre (13), et
- une partie (32) de ladite paroi arrière (29) située entre l'épaulement (31) et la paroi supérieure (30) s'étendant au-dessus de ladite plaque inférieure (14) dudit cadre (13).

10. Procédé de montage d'une façade (10) selon l'une des revendications 1 à 8 sur un panneau déroulant, le procédé comportant les étapes de :
- démontage d'une vitre dudit panneau déroulant par extraction d'un cadre soutenant ladite vitre des charnières (18) dudit panneau déroulant,
- suppression des éléments internes du panneau déroulant,
- montage de ladite façade (10) sur lesdites charnières (18) dudit panneau déroulant en établissant une coopération entre lesdites charnières (18) dudit panneau déroulant et des charnières (52) disposées sur ledit tube supérieur (22) ou l'un desdits montants latéraux (23-24) de ladite façade (10),
- fermeture de ladite façade (10) sur un cadre (13) dudit panneau déroulant de sorte que :
∘ une partie (33) de ladite paroi arrière (29) située entre l'épaulement (31) et la paroi inférieure (27) de ladite façade (10) soit positionnée contre une plaque inférieure (14) dudit cadre (13), et
∘ une partie (32) de ladite paroi arrière (29) située entre l'épaulement (31) et la paroi supérieure (30) de ladite façade (10) s'étende au-dessus de ladite plaque inférieure (14) dudit cadre (13).

## Patentansprüche

1. Vorderwand (10) einer digitalen Anzeigetafel (11), wobei diese Vorderwand (10) Ventilationsvorrichtungen (37), ein unteres Rohr (21), ein oberes Rohr (22) und seitliche Pfosten (23- 24) umfasst, die zum Tragen von mehreren Modulen (25) konfiguriert sind, die mit einem matrixartigen Netzwerk von Leuchtdioden ausgestattet sind,
wobei das untere Rohr (21) Folgendes umfasst:
- eine untere Wand (27), eine obere Wand (30), eine vordere Wand (28) und eine hintere Wand (29), die eine Schulter (31) aufweist, so dass eine Oberfläche der oberen Wand (30) größer ist als eine Oberfläche der unteren Wand (27),
- wobei die Oberfläche der oberen Wand (30) Folgendes umfasst:
∘ Eine erste Zone (35), die der vorderen seitlichen Wand (28) zugewandt angeordnet und zum Befestigen der Module (25) konfiguriert ist, und
∘ eine zweite Zone (36), die der hinteren seitlichen Wand (29) zugewandt angeordnet und auf der die genannten Ventilationsvorrichtungen (37) befestigt sind, deren Luftversorgung durch die im unteren Rohr (21) enthaltene Luft erfolgt,
- wobei mehrere Lüftungsöffnungen (45) in dieser oberen Wand (30), in Höhe der zweiten Zone (36) vorgesehen sind, so dass die Ventilationsvorrichtungen (37) Luft ansaugen und vom unteren Rohr (21) zu den Modulen (25) führen können, wobei das untere Rohr (21) in lufttechnischer Kommunikation mit der Außenseite der Vorderwand (10) steht.

2. Vorderwand nach Anspruch 1, ***dadurch gekennzeichnet, dass*** mehrere Lüftungsöffnungen (46) in der hinteren seitlichen Wand (29) zwischen der erwähnten Schulter (31) und der erwähnten hinteren Wand (27) vorgesehen sind, damit Luft von der Außenseite der Vorderwand (10) in das untere Rohr (21) eintreten kann.

3. Vorderwand nach Anspruch 2, ***dadurch gekennzeichnet, dass*** diese hintere seitliche Wand (29) eine Lufteintrittskammer (50) aufweist, die zwischen der erwähnten Schulter (31) und der erwähnten unteren Wand (27) vorgesehen ist, wobei die Lüftungsöffnungen (46) der hinteren seitlichen Wand (29) auf beiden Seiten dieser Lufteintrittskammer (50) ausgeführt sind.

4. Vorderwand nach Anspruch 2 oder 3, ***dadurch gekennzeichnet, dass*** diese Lüftungsöffnungen (46) der erwähnten hinteren seitlichen Wand (29) mit einem Filter ausgestattet sind.

5. Vorderwand nach einem der Ansprüche 1 bis 4, ***dadurch gekennzeichnet, dass*** wenigstens einer der erwähnten seitlichen Pfosten (23-24) Lüftungsöffnungen umfasst, die in der Nähe des oberen Rohrs (22) angeordnet und zum Extrahieren der in dem seitlichen Pfosten (23-24) enthaltenen Luft zur Außenseite der Vorderwand (10) konfiguriert sind, wobei dieser seitliche Pfosten (23- 24) in lufttechnischer Kommunikation mit der Luft steht und die Kühlung der Module (25) gewährleistet.

6. Vorderwand nach einem der Ansprüche 1 bis 5, ***dadurch gekennzeichnet, dass*** das erwähnte untere Rohr (21), das erwähnte obere Rohr (22) und/ oder die erwähnten seitlichen Pfosten (23-24) aus einem extrudierten Aluminiumprofil gefertigt sind.

7. Vorderwand nach einem der Ansprüche 1 bis 6, ***dadurch gekennzeichnet, dass das*** erwähnte obere Rohr (22) oder einer der erwähnten seitlichen Pfosten (23-24) ein Scharnier (52) aufweist, das zum Zusammenwirken mit den Scharnieren (18) eines Rahmens (13) einer digitalen Anzeigetafel (11) bestimmt ist.

8. Vorderwand nach einem der Ansprüche 1 bis 7, ***dadurch gekennzeichnet, dass*** die erwähnten Module (25) an einer Tragstruktur (55) montiert sind, die Pfosten (56) enthält, die zwischen dem unteren Rohr (21) und dem oberen Rohr (22) befestigt sind, sowie Traversen (57), die auf abnehmbare Weise zwischen den Pfosten (56) montiert sind, wobei eine Breite der erwähnten Traversen (57) im Wesentlichen gleich einer Breite dieser Module (25) ist.

9. Digitale Anzeigetafel (11), die Folgendes umfasst:
- einen Rahmen (13), der von einer unteren Platte (14), einer oberen Platte (15) und seitlichen Platten (16-17) gebildet wird, und
- wenigstens eine Vorderwand (10) nach einem der Ansprüche 1 bis 8, und in der ein Teil (33) der erwähnten hinteren Wand (29), der sich zwischen der Schulter (31) und der unteren Wand (27) befindet, an der unteren Platte (14) des Rahmens (13) positioniert ist, und
- ein Teil (32) diesser hinteren Wand (29), der sich zwischen der Schulter (31) und der oberen Wand (30) befindet, oberhalb der unteren Platte (14) des Rahmens (13) verläuft.

10. Verfahren zum Montieren einer Vorderwand (10) nach einem der Ansprüche 1 bis 8 an einer rollierenden Werbetafel, wobei das Verfahren die folgenden Schritte beinhaltet:
- Demontieren einer Scheibe der rollierenden Werbetafel durch Abnehmen eines Rahmens, der die Scheibe trägt, von den Scharnieren (18) der rollierenden Werbetafel,
- Entfernen der internen Elemente der rollierenden Werbetafel,
- Montieren der Vorderwand (10) an den Scharnieren (18) der rollierenden Werbetafel, indem ein Zusammenspiel der Scharniere (18) der rollierenden Werbetafel und der Scharniere (52), die an dem oberen Rohr (22) oder einem der seitlichen Pfosten (23-24) der Vorderwand (10) angeordnet sind, hergestellt wird.
- Schließen der Vorderwand (10) auf einem Rahmen (13) der rollierenden Werbetafel, so dass:
∘ ein Teil (33) der hinteren Wand (29), der sich zwischen der Schulter (31) und dem unteren Teil (27) der Vorderwand (10) befindet, an einer unteren Platte (14) des Rahmens (13) positioniert ist, und
∘ ein Teil (32) der hinteren Wand (29), der sich zwischen der Schulter (31) und der oberen Wand (30) der Vorderwand (10) befindet, oberhalb der unteren Platte (14) des Rahmens (13) verläuft.

## Claims

1. A front (10) for a digital display panel (11), said front (10) comprising ventilation devices (37), a lower tube (21), an upper tube (22) and lateral uprights (23-24) configured in order to support a plurality of modules (25) provided with a matrix array of light emitting diodes, said lower tube (21) comprising:
- a lower wall (27), an upper wall (30), a front wall (28), and a rear wall (29) having a shoulder (31) such that a surface of said upper wall (30) is larger than a surface of said lower wall (27),
- said surface of said upper wall (30) comprising:
∘ a first zone (35) disposed facing said lateral front wall (28) and configured for attaching said modules (25), and
∘ a second zone (36) disposed facing said lateral rear wall (29) and onto which said ventilation devices (37) are attached, supplied with air via the air contained in the lower tube (21),
- a plurality of vents (45) being formed in said upper wall (30) at the level of the second zone (36) in a manner such that the ventilation devices (37) can suck in and propel the air from said lower tube (21) towards said modules (25), said lower tube (21) being in ventilating communication with the exterior of said front (10).

2. The front as claimed in claim 1, ***characterized* in that** a plurality of vents (46) are formed in said lateral rear wall (29) between said shoulder (31) and said lower wall (27) so as to cause air to penetrate from the exterior of said front (10) into said lower tube (21).

3. The front as claimed in claim 2, ***characterized* in that** said lateral rear wall (29) has an air inlet chamber (50) disposed between said shoulder (31) and said lower wall (27), said vents (46) of said lateral rear wall (29) being formed on both sides of said air inlet chamber (50).

4. The front as claimed in claim 2 or claim 3, ***characterized* in that** said vents (46) of said lateral rear wall (29) are equipped with a filter.

5. The front as claimed in one of claims 1 to 4, ***characterized* in that** at least one of said lateral uprights (23-24) comprises vents disposed in the vicinity of said upper tube (22) and configured for extracting the air contained in said lateral upright (23-24) towards the exterior of said front (10), said lateral upright (23-24) being in ventilating communication with the air, ensuring cooling of said modules (25).

6. The front as claimed in one of claims 1 to 5, ***characterized* in that** said lower tube (21), said upper tube (22) and/or said lateral uprights (23-24) are produced from a profile formed from extruded aluminium.

7. The front as claimed in one of claims 1 to 6, ***characterized* in that** said upper tube (22) or one of said lateral uprights (23-24) has a hinge (52) intended to cooperate with hinges (18) of a frame (13) of a digital display panel (11).

8. The front as claimed in one of claims 1 to 7, ***characterized* in that** said modules (25) are mounted on a support structure (55) comprising uprights (56) fixed between said lower tube (21) and said upper tube (22) and cross members (57) removably mounted between said uprights (56), a width of said cross members (57) being substantially equal to a width of said modules (25).

9. A digital display panel (11) comprising:
- a frame (13) constituted by a lower plate (14), an upper plate (15) and lateral plates (16-17), and
- at least one front (10) as claimed in one of claims 1 to 8, and in which
- a portion (33) of said rear wall (29) located between the shoulder (31) and the lower wall (27) is positioned against said lower plate (14) of said frame (13), and
- a portion (32) of said rear wall (29) located between the shoulder (31) and the upper wall (30) extends over said lower plate (14) of said frame (13).

10. A method for mounting a front (10) as claimed in one of claims 1 to 8 on a scrolling sign, the method comprising the steps of:
- detaching a glass of said scrolling sign by extracting a frame supporting said glass from hinges (18) of said scrolling sign,
- removing internal elements from the scrolling sign,
- mounting said front (10) on said hinges (18) of said scrolling sign, thereby bringing about a cooperation between said hinges (18) of said scrolling sign and hinges (52) disposed on said upper tube (22) or one of said lateral uprights (23-24) of said front (10),
- closing said front (10) onto a frame (13) of said scrolling sign in a manner such that:
∘ a portion (33) of said rear wall (29) located between the shoulder (31) and the lower wall (27) of said front (10) is positioned against a lower plate (14) of said frame (13), and
∘ a portion (32) of said rear wall (29) located between the shoulder (31) and the upper wall (30) of said front (10) extends over said lower plate (14) of said frame (13).
